# FASCICULE DE BREVET EUROPEEN

(11) **EP 0 196 953 B1**
(45) Date de publication et mention de la délivrance du brevet: **18.10.1989**
(21) Numéro de dépôt: 86400535.0
(22) Date de dépôt: 13.03.1986
(51) Int. Cl.: A62B 23/02, A41D 13/00

(54) **Masque respiratoire et son procédé de fabrication**
Atemmaske und Verfahren zu deren Herstellung
Respiratory mask and method of manufacturing it

(30) Priorité: 13.03.1985 FR 8503647
(43) Date de publication de la demande: 08.10.1986
(73) Titulaire: L. GIFFARD S.A. Société anonyme dite :, F-22940 Plaintel (FR)
(72) Inventeur: Giffard, Louis, F-22120 Langueux (FR)
(74) Mandataire: Nony, Michel

(56) Documents cités:
- FR-A- 2 158 629
- FR-A- 2 414 941
- FR-A- 2 430 774
- GB-A- 2 077 112
- US-A- 2 120 230

## Description

L'invention se rapporte à un nouveau masque respiratoire jetable dont l'élément filtrant est constitué d'une matière granuleuse, par exemple du charbon actif en grains.

Elle vise également son procédé de fabrication.

FR-A-2 414 941 décrit un masque respiratoire jetable comprenant une coquille en matériaux thermorétractiles comprenant une nappe extérieure présentant une pluralité d'alvéoles en saillie de sa face antérieure de ladite nappe extérieure et occupant la presque totalité de sa surface, chacune desdites alvéoles définissant une enceinte contenant une matière granuleuse filtrante, notamment du charbon actif, fortement comprimée, lesdites alvéoles étant fermées par une nappe intérieure appliquée sur la nappe extérieure lors d'une opération thermique de soudure, un tel masque présente l'inconvénient que l'air traversant le masque à tendence à passer à travers les zones où la perte de charge est la plus faible, c'est-à-dire autour des alvéoles dans les zones où les deux nappes sont directement en contact ainsi qu'au niveau de la base des alvéoles sur le pourtour de celles-ci de telle sorte que l'air traversant le masque n'est pas ou peu en contact avec le matériau granulaire. L'effet de filtration est donc faible.

La présente invention se propose de fournir un masque présentant un effet de filtration amélioré par suite d'une canalisation de l'air entrant dans la masse du matériau granulaire filtrant contenu dans chaque alvéole.

Les caractéristiques du masque selon l'invention et de son procédé de fabrication sont indiquées dans les revendications.

D'autres particularités et avantages de l'invention apparaîtront à la lecture de la description qui suit faite en regard des dessins annexés sur lesquels:
- La figure 1 est une vue en perspective d'un masque selon l'invention;
- La figure 2 est une vue éclatée montrant les différents éléments.

Comme on le voit sur la figure 1, le masque se présente sous la forme d'une coquille C dont le pourtour épouse intimement le faciès de l'utilisateur au moyen d'une bride en deux éléments B1-B2 s'assemblant derrière la nuque grâce à deux éléments complémentaires V1-V2 formés d'un ruban auto-agrippant comme celui qui est vendu sous la marque VELCRO.

Selon l'invention, cette coquille C est pourvue d'une pluralité d'alvéoles A1-A6 en saillie sur sa face antérieure, chaque alvéole étant tronc-pyramidale. ou tronconique.

Avantageusement, ces alvéoles sont disposées rayonnantes en direction de la partie la plus antérieure du groin - soit qu'elles se rejoignent à ce point, soit qu'elles aboutissent à une alvéole circulaire soit encore à une soupape centrale S de la sortie de l'air expiré.

Chaque alvéole est remplie de matière filtrante en grains (charbon actif par exemple) comprimée par thermorétraction du matériau constituant la coquille C.

Comme on le voit sur la figure 2, cette coquille C est constituée par une chambre faite initialement de trois nappes planes: une nappe extérieure C1 en non-tissé de fibres rétractiles comme des fibres de polyvinyle perméable au fluide à traiter, une plaque intermédiaire P faite d'un film de P.V.C. semi-rigide imperméable au fluide à traiter et d'une nappe intérieure C2 en polyvinyle de grade alimentaire anti-allergique perméable au fluide à traiter.

La nappe extérieure C1 est préformée d'alvéoles (Al -A6) comme il vient d'être dit.

La plaque intermédiaire P est découpée de trous T1 à T6 (éventuellement T7) correspondant en forme, nombre et disposition aux alvéoles de la nappe C1, toutefois, les dimensions de ces trous sont inférieures à celles des alvéoles correspondantes pour des raisons qui seront expliquées plus loin.

La nappe C2 n'est pas percée.

La nappe C1 étant placée à plat, alvéoles en dessous, on garnit entièrement celle-ci de charbon actif (ou de toute matière filtrante similaire); on place au-dessus la plaque intermédiaire P en faisant coïncider ses trous avec les alvéoles puis la nappe C2; on effectue une soudure à plat pour fermer les alvéoles.

Du fait que les ouvertures T1-T6 sont plus faibles que la base de ces alvéoles, l'air entrant dans cette zone est dévié vers le charbon actif avant de pouvoir atteindre l'intérieur du masque. Après découpe de vés, de préférence au nombre de deux aux extrémités supérieure et respectivement inférieure, pour faciliter le pliage, on procède à la conformation et aux soudures adéquates.

L'apport calorifique nécessaire à cette mise en forme et à l'assujettissement entre elles des différentes couches, produit en même temps la rétraction des trois nappes, ce qui a pour effet de comprimer le charbon actif entre la nappe C1 limitant les alvéoles et la nappe C2 de fermeture.

Eventuellement l'alvéole centrale peut être remplacée par une soupape dexpiration 3 qui est alors assemblée d'une manière classique.

Garni de charbon actif, le masque ainsi obtenu peut être employé entre autres pour la protection contre les poussières non fibrogènes sans toxicité particulière et contre les vapeurs organiques dont le point d'ébullition est supérieur à 60 °C et contre les vapeurs acides telles que:
- l'anhydride sulfureux et sulfurique
- les oxydes d'azote
- les acides halogénés: chlorhydrique, bromhydrique, iodhydrique
- les acices hydrogénés: hydrogène sulfuré, mercaptans, et en général partout où des poussières non fibrogènes constituent une gêne pour l'usager avec émission de vapeurs organiques ou acides et en particulier contre les vapeurs de poly- uréthanes et d'isocyanates (lorsque leur concentration est inférieure à 0,2 ppm.).

## Revendications

1. Masque respiratoire jetable composé d'une coquille (C) en matériaux thermorétractiles composée d'une nappe extérieure (C1 ) perméable au fluide à traiter présentant une pluralité d'alvéoles (A1-A6) en saillie de sa face antérieure de ladite nappe extérieure et occupant la presque totalité de sa surface, chacune desdites alvéoles définissant une enceinte contenant une matière granuleuse filtrante, notamment du charbon actif, fortement comprimée dans cettes enceintes, lesdites alvéoles étant fermées par une nappe intérieure (C2) perméable au fluide à traiter appliquée sur la nappe extérieure lors d'une opération thermique de soudure caractérisé par le fait qu'il comporte une plaque intercalaire semi-rigide (P) imperméable au fluide à traiter disposée entre lesdites nappes extérieure (C1 ) et intérieure (C2) et pourvue de trous (T1 T6) de forme et disposition correspondant à celles des alvéoles (A1-A6), lesdits trous (T1 T6) présentant des dimensions inférieures à celles de la base des alvéoles correspondantes de manière à déflecter l'air entrant en direction du produit granuleur.

2. Procédé de fabrication d'un masque respiratoire selon la revendication 1, caractérisé par le fait que:
- l'on produit par déformation sur une nappe (C1) en matériau thermorétractile des alvéoles (A1-A6);
- l'on découpe une plaque intercalaire semi-rigide (P) de trous (T1-T6) de forme et de disposition correspondant à celles des alvéoles (A1, A2), chacun dedits trous présentant des dimensions inférieures à celles de la base de l'alvéole correspondante;
- l'on remplit entièrement les alvéoles (A1-A2 etc) d'une matière granuleuse filtrante;
- l'on pose la plaque intercalaire (P) sur la nappe (C1 ) en faisant coïncider ses trous (T1-T6) avec les alvéoles (A1-A6); -
- l'on place sur la nappe (C1 ) une nappe intérieure (C2) de manière à recouvrir les alvéoles;
- l'on effectue une soudure à chaud et à plat desdites nappes pour fermer les alvéoles et pour déformer en même temps ces nappes par rétraction;
- l'on découpe deux vés aux extrémités supérieure et inférieure pour faciliter le pliage;
- l'on soude ces découpes pour donner la configuration du masque.

## Patentansprüche

1. Wegwerfbare Atemmaske mit einer aus einem wärmeschrumpfenden Material gebildeten Muschel (C), die ein die zu bearbeitende Flüssigkeit durchlassendes äusseres Vlies (C1) aufweist, in dem eine Mehrzahl von aus der Vorderseite des äusseren Vlieses vorspringenden und nahezu dessen gesamte Oberfläche bedeckenden Zellen (A1-A6) ausgebildet sind, wobei jede der Zellen eine Einfassung definiert, die ein darin stark zusammengedrücktes, filtrierendes, körniges Material, insbesondere Aktivkohle, enthält und wobei die Zellen während einer Verschweiss-Wärmebehandlung von einem die zu bearbeitende Flüssigkeit durchlassenden inneren Vlies (C2), das auf das äussere Vlies gegeben wird, verschlossen werden, dadurch gekennzeichnet, dass sie eine für die zu bearbeitende Flüssigkeit undurchlässige, halbstarre Zwischenschicht (P) aufweist, die zwischen den äusseren (C1) und inneren (C2) Vliesen angeordnet und mit Öffnungen (T1-T6), die in Gestalt und Anordnung denjenigen der Zellen (A1-A6) entsprechen, versehen ist, wobei die Öffnungen (T1-T6) kleinere Abmessungen besitzen als die Grundfläche der entsprechenden Zellen, um die eintretende Luft in Richtung des körnigen Materials abzulenken.

2. Verfahren zur Herstellung einer Atemmaske gemäss Anspruch 1, dadurch gekennzeichnet, dass
- mittels Vorformung auf einem Vlies (C1) aus wärmeschrumpfenden Material Zellen (A1-A6) ausgebildet werden;
- aus einer halbstarren Zwischenplatte (P) Öffnungen (T1-T6) ausgestanzt werden, deren Form und Anordnung denen der Zellen (A1-A2) entspricht, wobei jede der Öffnungen Abmessungen aufweist, die kleiner sind als diejenigen der Grundfläche der entsprechenden Zelle;
- die Zellen (A1-A6) vollständig mit einem filtrierenden, körnigen Material gefüllt werden;
- die Zwischenschicht (P) so auf das Vlies (C1) gelegt wird, dass die Öffnungen (T1-T6) mit den Zellen (A1-A6) zur Übereinstimmung kommen;
- auf dem Vlies (C1) ein inneres Vlies (C2) so angeordnet wird, dass dieses die Zellen abdeckt;
- an den Vliesen eine Heiss- und Flachschweissbehandlung vorgenommen wird, um die Zellen zu schliessen und gleichzeitig die Vliesse mittels Schrumpfung zu verformen;
- an den oberen und unteren Enden zwei Dreiecke ausgestanzt werden, um das Zusammenfalten zu erleichtern; und
- die Ausstanzungen verschweisst werden, um die Maskengestalt auszubilden.

## Claims

1. Disposable respiratory mask comprising a shell (C) of heat-shrinkable materials comprising an outer sheet (C1) which is permeable to the fluid to be treated and possesses a plurality of cells (A1-A6) projecting, on its anterior face, from the said outer sheet and occupying virtually all the surface thereof, each of the said cells defining an enclosure containing a filtering granular material, particularly activated charcoal, highly compressed within the said enclosures, the said cells being closed by an inner sheet (C2) which is permeable to the fluid to be treated and is applied to the outer sheet during a thermal welding operation, characterized in that it possesses a semi-rigid intermediate plate (B) which is impermeable to the fluid to be treated and is arranged between the said outer (C1) and inner (C2) sheets and provided with holes (T1-T6) of a shape and arrangement corresponding to those of the cells (A1-A6), the said holes (T1-T6) having dimensions less than those of the base of the corresponding cells, in a manner such as to deflect the air entering towards the granular product.

2. Method of manufacturing a respiratory mask according to Claim 1, characterized in that:
- cells (A1-A6) are produced by deformation on a sheet (C1) of heat-shrinkable material;
- holes (T1-T6) of a shape and arrangement corresponding to those of the cells (A1, A2) are cut in a semi-rigid intermediate plate (P), each of the said holes possessing dimensions less than those of the base of the corresponding cell;
- the cells (A1-A2, etc.) are entirely filled with a filtering granular material;
- the intermediate plate (P) is placed on the sheet (C1), its holes (T1-T6) being brought into alignment with the cells (A1-A6);
- an inner sheet (C2) is placed on the sheet (C1) in a manner such as to cover the cells;
- hot and flat welding of the said sheets is carried out in order to close the cells and, at the same time, to deform these sheets by shrinkage;
- two V's are cut at the upper and lower ends to facilitate folding;
- these cut-outs are welded to give the configuration ofthe mask.
